# EUROPÄISCHE PATENTSCHRIFT

(11) **EP 0 934 710 B1**
(45) Veröffentlichungstag und Bekanntmachung des Hinweises auf die Patenterteilung: **26.02.2003**
(21) Anmeldenummer: 98123944.5
(22) Anmeldetag: 16.12.1998
(51) Int. Cl.: A46B 13/00

(54) **Traghülse für eine Waschbürste**
Support sleeve for a washing brush
Manchon de support pour une brosse de lavage

(30) Priorität: 18.12.1997 DE 29722348 U
(43) Veröffentlichungstag der Anmeldung: 11.08.1999
(73) Patentinhaber: WashTec Holding GmbH, 86153 Augsburg (DE)
(72) Erfinder: Windel, Günter, 63825 Schöllkrippen (DE); Weynhoven, Heinrich, 47652 Weeze (DE); Peters, Heinrich-Joseph, 47623 Kevelaer (DE)
(74) Vertreter: Rapp, Bertram

(56) Entgegenhaltungen:
- US-A- 4 338 698
- US-A- 4 377 412
- US-A- 5 410 770

## Beschreibung

Die Erfindung betrifft eine Traghülse für eine Waschbürste von Autowaschanlagen mit den Merkmalen im Oberbegriff des Hauptanspruchs.

Eine solche Traghülse ist aus der US-A-4,338,698 bekannt. Sie besitzt am Umfang mehrere Klemmnuten zur Aufnahme von Schlingen des Bürstenbesatzes. Zur Fixierung sind Klemmstifte vorgesehen, die in der Schlinge steckend in die Klemmnut eingeführt werden. Mit der gezeigten Klemmanordnung ist nur eine axiale Bestückung der Traghülse mit dem Bürstenbesatz möglich. Außerdem muß die Besatzschlinge mit dem eingelegten Klemmstift unter Klemmspannung in die Nut eingeführt werden. Dies erschwert und verteuert die Montage.

Es ist daher Aufgabe der vorliegenden Erfindung, eine verbesserte Traghülse aufzuzeigen.

Die Erfindung löst diese Aufgabe mit dem Merkmalen im Hauptanspruch.
Die erfindungsgemäße Gestaltung der Traghülse erleichtert die Montage des Bürstenbesatzes. Durch die Ausbildung der Klemmstifte als Drehstifte mit einem verbreiterten Schaft kann die Montage weitgehend ohne Klemmspannung erfolgen. Die Klemmkraft oder Klemmspannung wird erst nach Betätigung des Drehstiftes hergestellt. Mit der Dreharretierung läßt sich der Drehstift in der gewünschten Sperrstellung fixieren. Darüberhinaus hat die erfindungsgemäße Traghülse den Vorteil, daß auch eine radiale Montage des Bürstenbesatzes möglich ist. Bei entsprechender Anpassung der Schaftabmessungen des Klemmstiftes an die Zugangsöffnung der Klemmnut können die Besatzschlingen mit dem Klemmstift umfangsseitig radial in die Klemmnuten eingeführt werden. Dies ist eine weitere Montageerleichterung. Insbesondere läßt sich dadurch der Bürstenbesatz auch von Hand montieren und gegebenenfalls bei Verschleiß oder Beschädigung stellenweise austauschen.

In diesem Zusammenhang ist es auch von weiterem Vorteil, wenn die Traghülse in mehrere Hülsenringe unterteilt ist, die sich einzeln montieren lassen. Bedingt durch die Fahrzeugkontur entsteht bei den Waschbürsten über die Länge meist ein ungleichmäßiger Bürstenverschleiß. Durch die erfindungsgemäße Unterteilung der Traghülse genügte es dann, nur die Hülsenringe im verschleißträchtigen Bereich auszutauschen und die Hülsenringe mit dem noch nutzbaren Bürstenbesatz zu belassen. Außerdem können die Hülsenringe zum Verschleißausgleich untereinander vertauscht werden. Gegenüber dem Stand der Technik, der bei Verschleiß meist einen Komplettaustausch der Bürsten erfordert, ist der mit der Erfindung mögliche Teilaustausch wesentlich kostengünstiger und einfacher. Außerdem können diese Wartungs- und Austauscharbeiten auch vom Betreiber der Waschanlage durchgeführt werden und bedingen kein Fachpersonal.

In diesem Zusammenhang ist es auch günstig, die Traghülse auf einem Tragrohr zu montieren und dadurch eine Innenführung für die Traghülse bzw. die Hülsenringe zu haben. Eine solche Ausbildung erleichtert die Wartungsund Austauscharbeiten. Außerdem wird die Traghülse entlastet und kann dadurch aus einem weniger festen Material, z.B. Kunststoff bestehen.

Für die Dreharretierung des Klemmstiftes empfiehlt es sich, am Stift einen außenliegenden Griff anzubringen, der in der Fixierstellung in eine stirnseitige Ringnut an der Traghülse eingreift und dadurch formschlüssig arretiert werden kann. Mit einer entsprechenden Axialscheibe oder durch einen benachbarten Hülsenring läßt sich diese Fixierstellung zusätzlich sichern, in dem die Axialbewegung des Klemmstiftes blockiert wird. Eine solche Dreharretierung ist vor allem für manuelle Bestückungsund Austauscharbeiten vorteilhaft und eignet sich gleichermaßen für eine maschinelle und automatische Bestückung. Die Dreharretierung erleichtert im weiteren spätere Wartungs- und Austauscharbeiten.

Bei Anordnung eines innenliegenden Tragrohres ist es günstig, durch eine gegenseitige Profilierung eine drehschlüssige Verbindung zwischen Traghülse und Tragrohr herzustellen. Zusätzliche Fixiermaßnahmen für die Drehmitnahme können dadurch entfallen. Von besonderem Vorteil ist es dabei, wenn das Tragrohr außenliegende Rippen und die Traghülse entsprechende Aufnahmenuten aufweisen. Dadurch läßt sich einerseits der Materialeinsatz optimieren und andererseits eine optimale Festigkeit des Tragrohres erzielen. Die außenliegenden Rippen des Tragrohres können dabei außerdem innenliegende Befestigungsöffnungen, z.B. Schrauböffnungen zur direkten Befestigung am Motorflansch aufweisen. Ein besonderer radial überstehender Rohrflansch ist dadurch entbehrlich. Außerdem haben durch die außenliegenden Rippen die Schraubbohrungen bzw. Befestigungsschrauben einen größeren Achsabstand und können größerer Momente übertragen.

Ferner empfiehlt es sich, den Außendurchmeser der Traghülse gleich oder größer 120mm zu wählen. Dies hat sich mit Hinblick auf eine verbesserte Formstabilität eines Bürstenbesatzes aus Textilstreifen oder Schaumstoffstreifen als günstig erwiesen.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Figur 1:: eine Waschbürste mit einer Traghülse und einem Tragrohr im Querschnitt,
- Figur 2:: einen abgebrochenen Längsschnitt durch die Waschbürste mit einem Motor,
- Figur 3:: eine vergrößerte Querschnittsdarstellungen der Traghülse,
- Figur 4:: eine Variante zu Figur 3 in Querschnittsdarstellung,
- Figur 5:: einen Schnitt durch die Traghülse von Figur 4 entsprechend Schnittlinie V-V,
- Figur 6:: einen Klemmstift in verschiedenen Ansichten,
- Figur 7:: eine Variante zu Figur 3 und 4 in Querschnittsdarstellung und
- Figur 8:: eine weitere Variante zu Figur 3, 4 und 7 in Querschnittsdarstellung.

Figur 1 und 2 zeigen im Querschnitt und abgebrochenen Längsschnitt eine Waschbürste (1) für Autowaschanlagen. Sie besteht aus einem innenliegenden Tragrohr (2) und einer hierauf außenseitig aufgezogenen Traghülse (9), an der der Bürstenbesatz (10) befestigt ist. Der Bürstenbesatz kann beliebiger Art sein und z.B. aus dünnen Kunststoffäden, Streifen aus Textilmaterial oder Schaumstoff, Textillappen oder dergleichen bestehen. Die Waschbürste (1) wird angetrieben von einem Motor (14) über einen Motorflansch (13), der mit dem Tragrohr (2) verbunden, vorzugsweise verschraubt ist.

Das Tragrohr ist vorzugsweise als gezogenes oder stranggepreßtes Leichtmetallrohr ausgebildet und besitzt mehrere längslaufende Rippen (5), die zumindest an den stirnseitigen Enden Befestigungsöffnungen (11) mit einem Schraubgewinde oder dergleichen zur Verbindung mit dem Motorflansch (13) aufweisen. Die Befestigungsöffnungen (11) sind im Kreis um die Rohrachse (6) angeordnet. In den Rippen (5) können auch durchgehende Bohrungen vorhanden sein.

Wie Figur 1, 3, 7 und 8 im Querschnitt verdeutlichen, hat das Tragrohr (2) eine profilierte Außenkontur (7). Auf dieser Außenkontur (7) ist die Traghülse (9) für den Bürstenbesatz angeordnet. Sie besitzt eine Gegenprofilierung (15) und ist hierüber drehschlüssig am Tragrohr (2) gehalten. Die Gegenprofilierung (15) kann vollflächig oder partiell an der Außenkontur (7) anliegen.

Die Profilierung der Außenkontur (7) des Tragrohrs (2) wird vorzugsweise durch die Rippen (5) gebildet, die am Tragrohr (2) außen liegen. Zusätzlich können Verformungen der Rohrwandung vorhanden sein. Die Rippen (5) sind vorzugsweise schmal und gerade so dick, daß sie die Befestigungsöffnungen (11) aufnehmen. Die Rippen (5) wölben sich radial nach außen über den normalen Rohraußenumfang vor. Die Befestigungsöffnungen (11) liegen dabei ebenfalls weit außen und befinden sich außerhalb des normalen Rohraußenumfangs. Durch den großen Abstand der Befestigungsöffnungen (11) können hohe Antriebsmomente übertragen werden. Alternativ können auch die Rohrdurchmesser verringert werden.

Die formschlüssige Verbindung zwischen dem Tragrohr (2) und der Traghülse (9) liegt im Bereich der Rippen (5) und der Befestigungsöffnungen (11). Die Befestigungsöffnungen (11) befinden sich dadurch auch im Bereich der Traghülse (9).

Figur 3 und 8 zeigen eine Tragrohrvariante in Form eines Kreisrohres (3) mit außenliegenden aufgesetzten Rippen (5). Innenseitig dient die zylindrische Rohrinnenwand als Zentrierfläche (12) für den Motorflansch (13). Die Rippen (5) ragen über die Außenwand des Kreisrohres (3) vor.

In der Variante von Figur 7 ist das Tragrohr (2) als Profilrohr (4) ausgebildet, dessen Rohrwandung ein Wellenprofil mit ebenfalls außenliegende Rippen (5) aufweist. Zwischen den Rippen (5) besitzt die Rohrwandung konkave Einbuchtungen (8), die zur innenliegenden Rohrachse (6) hin gewölbt sind. Diese gleichmäßigen und regelmäßig im Kreis verteilten Einbuchtungen (8) bilden mit ihren innenliegenden Scheitelpunkten einen Hüllkreis, der ebenfalls eine Zentrierfläche (12) für den Motorflansch (13) schafft. Bei dieser Bauform sorgen die über die Rohrwandung nach außen vorspringenden Rippen (5) zusammen mit den Einbuchtungen (8) für den Formschluß zwischen Tragrohr (2) und Traghülse (9). Die Befestigungsöffnungen (11) befinden sich in beiden Varianten von Figur 3, 7 und 8 mit radialem Abstand außerhalb der Zentrierflächen (12) bzw. Hüllkreise.

Das Tragrohr (2) oder die Traghülse (9) haben einen Außendurchmesser, der gleich oder größer 120 mm ist. Dadurch hat der Bürstenbesatz (10) einen entsprechenden Abstand von der innenliegenden Rohrachse (6). Bei gegebenem Außendurchmesser der Waschbürste (1) ist insbesondere ein aus Textil- oder Schaumstoffstreifen bestehender Bürstenbesatz (10) formstabiler beim Einsatz als horizontale Dachbürste. Der Bürstenbesatz (10) fällt dadurch bei der Rotation nicht so leicht ein, sondern bleibt stabil stehen. Die Waschbürste (1) läuft ruhiger. Trommelerscheinungen werden vermieden.

Wie Figur 3 bis 6 im Detail verdeutlichen, wird der Bürstenbesatz (10) über außenliegende Klemmnuten (19) an der Traghülse (9) befestigt. Die Klemmnuten (19) haben im wesentlichen einen kreisförmigen Querschnitt mit einer nach außen gerichteten verengten Zugangsöffnung (20). Der Querschnitt kann alternativ auch einen andere Form, z. B. eine ovale Gestalt oder dergleichen haben. Die Klemmnuten (19) sind gleichmäßig am Außenumfang der Traghülse (9) verteilt angeordnet. Die Nutwände können im Bereich der Zugangsöffnung (20) ggf. etwas federnd nachgeben.

Der Bürstenbesatz (10), der in dem gezeigten Ausführungsbeispiel bevorzugt aus Lappen oder Streifen aus einem Textilmaterial oder einem Schaumstoff besteht, wird über eine Schlinge (21) mit einem innenliegenden Klemmstift (22) in den Klemmnuten (19) befestigt. Die Besatzschlinge (21) kann wie in dem gezeigten Ausführungsbeispiel eine geringe Länge haben und an dem einen, aus der Klemmnut (19) wieder herausragenden Ende abgeschnitten sein. Beide Enden können aber auch gleich lang sein und als Wasch- oder Polierelemente des Bürstenbesatzes (10) dienen.

Wie Figur 6 verdeutlicht, hat der Klemmstift (22) einen verbreiterten Schaft (23), der im Querschnitt z.B. eine im wesentlichen rechteckige oder ovale Form besitzt. Am oberen Schaftende befindet sich ein Griff (28), der an den Schmalseiten des Schaftes (23) übersteht und an der Breitseite bündig an den Schaft (23) anschließt. Die Schmalseiten des Schaftes (23) und Griffes (28) sind zusammen mit der Besatzschlinge (21) dünner als die Zugangsöffnung (20) der Klemmnuten (19). Die Breitseite des Schaftes (23) ist zusammen mit der Besatzschlinge (21) hingegen dicker als die Zugangsöffnung (20). Durch diese Gestaltung kann die Besatzschlinge (21) mit dem eingelegten Klemmstift (22) radial von außen in die Klemmnuten (19) durch die Zugangsöffnung (20) eingesetzt werden. Dabei ist der Klemmstift (22) in der Einführstellung so gedreht, daß er mit seiner Schmalseite zur Zugangsöffnung (20) weist. Zur Fixierung des Bürstenbesatzes (10) kann der Klemmstift (22) um 90° in eine Sperrstellung gedreht werden und verhindert durch seinen verbreiterten Schaft und mit seiner zur Zugangsöffnung (20) weisenden Breitseite ein Herausrutschen der Besatzschlinge (21) aus der Klemmnut (19). Figur 3 und 4 zeigen die Einführstellung und die Sperrstellung des Klemmstiftes (22).

Alternativ können die Besatzschlinge (21) und der Klemmstift (22) in der vorerwähnten Einführdrehstellung auch axial in die Klemmnut (19) eingesetzt werden. Der Klemmstift (22) wird dann anschließend in die Sperrstellung gedreht.

Der Klemmstift (22) ist als Drehstift ausgebildet und besitzt eine Dreharretierung (24), mit der er in der Sperrstellung in der Klemmnut (19) gehalten werden kann. Die Dreharretierung (24) kann in beliebig geeigneter Weise ausgebildet sein. In der gezeigten Ausführungsform wird sie von dem Griff (28) in Verbindung mit einer stirnseitigen Ringnut (25) an der Traghülse (9) gebildet. Beim Einführen der Besatzschlinge (21) mit dem Klemmstift (22) steht der Griff (28) axial über die Traghülse (9) vor. Nach dem Drehen um 90° von der Einführstellung in die Sperrstellung liegt der Griff (28) dann längs der Ringnut (25) und kann zur Arretierung in die entsprechend breite Ringnut (25) eingeschoben werden. Der Klemmstift (22) mit dem Griff (28) hat dabei eine Länge, die vorzugsweise der Länge der Traghülse (9) entspricht.

Die Traghülse (9) kann aus einem Stück bestehen und sich über die gesamte Länge des Tragrohres (2) erstrecken. Alternativ kann die Traghülse (9) über die Länge auch in mehrere Hülsenringe (18) unterteilt sein. Figur 1 zeigt diese Gestaltung. In diesem Fall gelten die vorgenannten Gestaltungsmerkmale für die Traghülse (9) entsprechend auch für die einzelnen Hülsenringe (18).

Entsprechend der Hülsenunterteilung ist auch der Bürstenbesatz (10) in der Länge in mehrere Abschnitte unterteilt. Die Traghülsen (18) werden vorzugsweise hintereinander auf das Tragrohr (2) aufgeschoben und darauf drehschlüssig gehalten. Sie stoßen stirnseitig aneinander und bilden miteinander eine einheitliche Hülsenkontur, wobei auch die Besatzabschnitte entsprechend zusammenwirken. Bei Auftreten lokaler Verschleißerscheinungen am Bürstenbesatz (10) können ein oder mehrere einzelne Traghülsen (18) mit ihren Besatzabschnitten abgenommen und gewechselt werden. Dabei ist auch ein Austausch von Hülsenringen (18) untereinander möglich.

Wie Figur 3 bis 5 verdeutlichen, können die Hülsenringe (18) bzw. die Traghülse (9) Ausnehmungen (17) im Bereich der Innenbohrung (27) und/oder Ausnehmungen (26) im Außenbereich zwischen den Klemmnuten (19) aufweisen. Die Ausnehmungen (26) sind z.B. als Axialbohrungen gestaltet. Die Ausnehmungen (17,26) können zum einen der Materialersparnis dienen. Außerdem können die Ausnehmungen (17,26) die Montage erleichtern und der Traghülse (9) bzw. den Hülsenringen (18) eine gewisse Elastizität verleihen, falls dies erwünscht ist.

Figur 8 zeigt hierzu eine weitere Variante. Hier ist die Zahl der Rippen (5) am Tragrohr (2) kleiner als die Zahl der Aufnahmenuten (16). In der gezeigten Variante sind doppelt so viele Aufnahmenuten (16) als Rippen (5) vorhanden. Das Zahlenverhältnis kann aber auch anders sein. Mit dieser Gestaltung können die Traghülse (9) bzw. die Hülsenringe (18) unterschiedliche Winkelstellungen auf dem Tragrohr (2) einnehmen. Je nach Zahl und Zuordnung der Klemmnuten (19) lassen sich dabei auch bei den Traghülsen (18) die Besatzabschnitte gegeneinander verdrehen und um einen kleinen Winkel versetzt anordnen. Die freien Aufnahmenuten (16) können in der Variante von Figur 8 die gleiche Funktion wie die Ausnehmungen (17) bei der Ausführungsform von Figur 3 haben.

Abwandlungen der gezeigten Ausführungsform sind in verschiedener Weise möglich. So kann z.B. die Traghülse (9) selbsttragend ausgebildet sein und das Tragrohr (2) ersetzen. Sie wird dann in geeigneter Weise direkt mit dem Motor (14) verbunden. Ferner kann das Tragrohr (2) eine beliebig andere Gestalt haben, wobei die drehschlüssige Verbindung über Keile oder eine Nut- und Federverbindung erfolgen kann, wie sie z.B. in Figur 4 und 5 angedeutet ist. Variabel ist ferner die Zahl und Verteilung der Klemmnuten (19). Auch die Zahl der Rippen (5) und der Aufnahmenuten (16) ist veränderbar. Außerdem können die Traghülse (9) bzw. die Hülsenringe (18) und das Tragrohr (2) aus einem beliebig geeigneten Material bestehen, z.B. Stahl, und in beliebig geeigneter Weise hergestellt werden.

### BEZUGSZEICHENLISTE

- 1: Waschbürste
- 2: Tragrohr
- 3: Kreisrohr
- 4: Profilrohr
- 5: Rippe, Wulst
- 6: Rohrachse
- 7: Außenkontur
- 8: Einbuchtung
- 9: Traghülse
- 10: Bürstenbesatz, Bürstenhaar
- 11: Befestigungsöffnung, Schrauböffnung
- 12: Zentrierfläche, Innenzentrierung
- 13: Motorflansch
- 14: Motor
- 15: Gegenprofilierung
- 16: Aufnahmenut
- 17: Ausnehmung, umfangsseitig
- 18: Hülsenring
- 19: Klemmnut
- 20: Zugangsöffnung
- 21: Besatzschlinge
- 22: Klemmstift
- 23: Schaft
- 24: Dreharretierung
- 25: Ringnut
- 26: Ausnehmung, Axialbohrung
- 27: Innenbohrung
- 28: Griff

## Patentansprüche

1. Traghülse für eine Waschbürste (1) von Autowaschanlagen mit mehreren Klemmnuten (19) mit einsetzbaren Klemmstiften (22) zur Aufnahme von Schlingen (21) des Bürstenbesatzes (10), **dadurch gekennzeichnet, daß** die Klemmstifte (22) als Drehstifte mit einer Dreharretierung (24) und einem verbreiterten Schaft (23) ausgebildet sind.

2. Traghülse nach Anspruch 1, **dadurch gekennzeichnet, daß** der Schaft (23) an der Schmalseite mit der Besatzschlinge (21) dünner und an der Breitseite mit der Besatzschlinge (21) dicker als die Zugangsöffnung (20) der Klemmnut (19) ist.

3. Traghülse nach Anspruch 1 oder 2, **dadurch gekennzeichnet, daß** die Dreharretierung (24) einen Griff (28) am Klemmstift (22) und eine stirnseitige Ringnut (25) an der Traghülse (9) aufweist.

4. Traghülse nach Anspruch 1, 2 oder 3, **dadurch gekennzeichnet, daß** die Traghülse (9) in mehrere einzeln montierbare Hülsenringe (18) unterteilt ist.

5. Traghülse nach einem der Ansprüche 1 bis 4, **dadurch gekennzeichnet, daß** die Traghülse (9) eine profilierte (15) Innenbohrung (27) zur formund drehschlüssigen Verbindung mit einem Tragrohr (2) mit profilierter Außenkontur (7) aufweist.

6. Traghülse nach Anspruch 5, **dadurch gekennzeichnet, daß** die Traghülse (9) an der Innenbohrung (27) längslaufende Aufnahmenuten (16) für außenliegende Rippen (5) des Tragrohrs (2) aufweist.

7. Traghülse nach Anspruch 6, **dadurch gekennzeichnet, daß** die Zahl der Aufnahmenuten (16) größer als die Zahl der Rippen (5) ist.

8. Traghülse nach Anspruch 5, 6 oder 7, **dadurch gekennzeichnet, daß** die Traghülse (9) eine im wesentlichen kreisförmige Innenbohrung (27) aufweist.

9. Traghülse nach Anspruch 5, 6 oder 7, **dadurch gekennzeichnet, daß** die Traghülse (9) eine gewellte Innenbohrung (27) aufweist, wobei das Tragrohr (2) als Profilrohr (4) mit außenliegenden Rippen (5) und dazwischenliegenden Einbuchtungen (8) der Rohrwand ausgebildet ist.

10. Traghülse nach einem der Ansprüche 1 bis 9, **dadurch gekennzeichnet, daß** die Traghülse (9) im Bereich der Innenbohrung (27) und/oder zwischen den Klemmnuten (19) Ausnehmungen (17,26) aufweist.

## Claims

1. support sleeve for a washing brush (1) for car washing installations with a plurality of clamping slots (19) with insertable clamping pins (22) for reception of loops (21) of the brush insert (10), **characterised in that** the clamping pins (22) are embodied as twist pins with a twist lock (24) and a widened shank (23).

2. Support sleeve according to claim 1, **characterised in that** the shank (23) is thinner than the access opening (20) of the clamping slot (19) on the narrow side with the insert loop (21) and thicker than the access opening (20) of the clamping slot (19) on the broad side with the insert loop (21).

3. Support sleeve according to claim 1 or 2, **characterised in that** the twist lock (24) exhibits a handle (28) on the clamping pin (22) and an annular groove (25) at the front on the support sleeve (9).

4. Support sleeve according to claim 1, 2 or 3, **characterised in that** the support sleeve (9) is divided into a plurality of sleeve rings (18) which can be fitted individually.

5. Support sleeve according to one of claims 1 to 4, **characterised in that** the support sleeve (9) exhibits a profiled (15) internal bore (27) for form-locking and twist-locking connection with a support tube (2) with a profiled external contour (7).

6. Support sleeve according to claim 5, **characterised in that** the support sleeve (9) exhibits receiving slots (16) running longitudinally in the internal bore (27) for external ribs (5) of the support tube (2).

7. Support sleeve according to claim 6, **characterised in that** the number of the receiving slots (16) is greater than the number of ribs (5).

8. Support sleeve according to claim 5, 6 or 7, **characterised in that** the support sleeve (9) exhibits an essentially circular internal bore (27).

9. Support sleeve according to claim 5, 6 or 7, **characterised in that** the support sleeve (9) exhibits a corrugated internal bore (27), the support tube (2) being embodied as a profiled tube (4) with external ribs (5) and scalloped recesses (8) in the tube wall lying between them.

10. Support sleeve according to one of claims 1 to 9, **characterised in that** in the area of the internal bore (27) and/or between the clamping slots (19) the support sleeve (9) exhibits recesses (17, 26).

## Revendications

1. Manchon porteur pour brosse de lavage (1) d'installation de lavage automobile, comportant plusieurs rainures de serrage (19) avec des tiges de serrage (22) pouvant être insérées et servant à recevoir des boucles (21) de la garniture de brosse (10), **caractérisé en ce que** les tiges de serrage (22) sont réalisées sous forme de tige rotatives comportant un blocage en rotation (24) et une tige élargie (23).

2. Manchon porteur suivant la revendication 1, **caractérisé en ce que** la tige (23) est plus mince sur le côté étroit pourvu de la boucle de garniture (21), et plus épaisse sur le côté large pourvu de la boucle de garniture (21), que l'ouverture d'accès (20) de la rainure de serrage (19).

3. Manchon porteur suivant la revendication 1 ou 2, **caractérisé en ce que** le blocage en rotation (24) comprend un élément de préhension (28) situé sur la tige de serrage (22) et une gorge annulaire (25) côté frontal située sur le manchon porteur (9).

4. Manchon porteur suivant la revendication 1, 2 ou 3, **caractérisé en ce que** le manchon porteur (9) est divisé en plusieurs anneaux de manchon (18) pouvant être montés individuellement.

5. Manchon porteur suivant l'une des revendications 1 à 4, **caractérisé en ce que** le manchon porteur (9) présente un alésage intérieur (27) profilé (15) servant à la liaison par complémentarité de formes ou par calage en rotation avec un tube porteur (2) à contour extérieur (7) profilé.

6. Manchon porteur suivant la revendication 5, **caractérisé en ce que** le manchon porteur (9) présente, sur l'alésage intérieur (27), des rainures de réception (16) s'étendant suivant la longueur et prévues pour des nervures (5), situées extérieurement, du tube porteur (2).

7. Manchon porteur suivant la revendication 6, **caractérisé en ce que** le nombre des rainures de réception (16) est supérieur au nombre des nervures (5).

8. Manchon porteur suivant la revendication 5, 6 ou 7, **caractérisé en ce que** le manchon porteur (9) présente un alésage intérieur (27) de forme essentiellement circulaire.

9. Manchon porteur suivant la revendication 5, 6 ou 7, **caractérisé en ce que** le manchon porteur (9) présente un alésage intérieur (27) ondulé, le tube porteur (2) étant réalisé sous forme de tube profilé (4) comportant des nervures (5) situées extérieurement et, situées entre celles-ci, des parties en renfoncement (8) de la paroi de tube.

10. Manchon porteur suivant l'une des revendications 1 à 9, **caractérisé en ce que** le manchon porteur (9) présente des évidements (17, 26) dans la zone de l'alésage intérieur (27) et/ou entre les rainures de serrage (19).
